# EUROPÄISCHE PATENTSCHRIFT

(11) **EP 0 487 554 B1**
(45) Veröffentlichungstag und Bekanntmachung des Hinweises auf die Patenterteilung: **20.04.1994**
(21) Anmeldenummer: 90911413.4
(22) Anmeldetag: 03.08.1990
(51) Int. Cl.: F02M 3/00, F16K 31/04, H02K 21/22

(54) **LEERLAUFDREHSTELLER**
IDLE RUNNING ROTARY ACTUATOR
ACTUATEUR ROTATIF POUR RALENTI

(30) Priorität: 16.08.1989 DE 3926910
(43) Veröffentlichungstag der Anmeldung: 03.06.1992
(73) Patentinhaber: ROBERT BOSCH GMBH, 70442 Stuttgart (DE)
(72) Erfinder: NEIDHARD, Klaus, D-7252 Weil der Stadt (DE); KALIPPKE, Harald, D-7141 Benningen (DE); WENDEL, Friedrich, D-7251 Weissach (DE); RENNINGER, Erhard, D-7145 Markgröningen (DE); STAUDEMAIER, Wolfgang, D-7056 Weinstadt (DE); MEIWES, Johannes, D-7145 Markgröningen (DE); GERHARD, Albert, D-7146 Tamm (DE); DICK, Dieter, D-7130 Mühlacker (DE); BECKER, Herbert, D-7254 Hemmingen (DE)
(86) Internationale Anmeldenummer: DE9000593
(87) Internationale Veröffentlichungsnummer: WO9102893

(56) Entgegenhaltungen:
- US-A- 3 631 272
- US-A- 4 197 489
- US-A- 4 311 933
- US-A- 4 840 350
- US-A- 4 895 344

## Beschreibung

### Stand der Technik

Die Erfindung geht aus von einem Leerlaufdrehsteller nach der Gattung des Anspruchs 1. Aus der DE-OS 37 28 589 (Fam. von der US-A-4 895 344) ist bereits ein solcher Leerlaufdrehsteller bekannt, dessen Anker rohrförmig ausgebildet ist und an seiner Außenseite Permanentmagnete aufweist. Um den drehbaren Anker herum ist ein Stator mit Feldwicklungen und magnetischen Leitkörpern angeordnet, der fest mit dem Gehäuse verbunden ist. Der Aufbau dieses Drehstellers ist insgesamt relativ aufwendig.

### Vorteile der Erfindung

Der erfindungsgemäße Leerlaufdrehsteller mit den kennzeichnenden Merkmalen des Anspruchs 1 hat demgegenüber den Vorteil, daß er einen teilesparenden und unkomplizierten Aufbau aufweist und leicht zu montieren ist. Außerdem ist der gesamte elektrische Teil des Stellmotors durch die becherförmige Gestalt des Rotors besser geschützt, z.B. gegen Verschmutzung aus dem pneumatischen Teil des Drehstellers. Weiter wird die Anbringung von Gebern erleichtert, da die Gehäuseteile um die großflächige außen liegende Wand des Rotors sowie um das freie Wellenende am Drehschieber viele Anbringungsmöglichkeiten bieten.

Becherförmige Rotoren sind zum Beispiel aus der US-A-4 197 489 bekannt. Die Anwendung eines Drehmotors gemäß dieser Schrift zur Steuerung eines Drosselorgans würde jedoch wesentliche Änderungen erfordern, u.a. Anpassung der Drehgeschwindigkeit, umdrehen der drehbaren Welle, um zu einer Anordnung gemäß der DE-OS-37 28 589 zu gelangen.

Durch die in den Ansprüchen 2ff aufgeführten Maßnahmen sind vorteilhafte Weiterbildungen und Verbesserungen des im Anspruch 1 angegebenen Stellmotors möglich. Besonders vorteilhaft ist eine Einrichtung bzw. ein Geber zur Bestimmung der Drehstellung des Drehschiebers. Damit läßt sich bei elektronisch geregelten Verbrennungsmotoren auch die Leerlaufluft exakt regeln.

### Zeichnung

Ein Ausführungsbeispiel der Erfindung ist in der Zeichnung dargestellt und in der nachfolgenden Beschreibung näher erläutert.

### Beschreibung des Ausführungsbeispiels

Der Drehsteller 1 hat einen Stellmotor 2, dessen Rotor 9 auf ein Drosselorgan 3 wirkt, das in einer Bypassleitung 4 in einem Gehäuse 12 angeordnet ist. Die Bypassleitung 4 ist beidseitig an ein Ansaugrohr 5 mit Drosselklappe für die Regelung der Leerlauf-Verbrennungsluft einer Brennkraftmaschine angeschlossen. Das Drosselorgan 3 sitzt in einer die Bypassleitung 4 schneidenden Öffung 15 des Gehäuses 12 und ist als Drehschieber ausgebildet, der eine Steueröffnung 6 in der Bypassleitung 4 mehr oder weniger verschließt. Der Pfeil gibt die Strömungsrichtung in der Bypassleitung 4 an. Der Stellmotor 2 besteht aus einem becherförmigen Rotor 9 und einem zentralen Stator 7 mit Feldwicklungen 8, welcher Stator 7 innerhalb des Rotors 9 angeordnet ist. Der Rotor 9 hat einen scheibenförmigen Boden 16 und eine sich von dessen Umfang aus erstreckende zylindermantelförmige Wand 17. An der Wand 17 sind vorzugsweise ungleichpolige Permanentmagnetsegmente 10 angeordnet. Die Permanentmagnetsegmente 10 sind schalenförmig und bedecken einen Winkelbereich von je etwa 135°. In dem Boden 16 ist zentrisch eine Bohrung 18 angeordnet, die eine glatte Welle 11 aufnimmt. Die Welle 11 ist fest mit dem Rotor 9 verbunden und in zwei in einem Gehäuse 12 gehaltenen Lagern 13, 14 reibungsarm gelagert. An der Welle 11 ist das die Bypassleitung 4 steuernde Drosselorgan 3 befestigt.

Der Stator 7 ist mit seiner Achse 20 an einer Platte 21 befestigt, die an einer Gehäusekappe 22 angeordnet ist. Die Gehäusekappe 22 überdeckt den gesamten Stellmotor 2 und ist mit dem Gehäuse 12 unter Zwischenlage eines dichtenden O-Rings 23 verbunden. An der Platte 21 ist auf der dem Stator 7 gegenüberliegenden Seite ein Steckeraufsatz 25 angebracht, der mehrere in der Zeichnung hintereinander angeordnete Stecker 26 zum Anschluß von elektrischen Leitungen aufweist. Mit den Steckern 26 sind die Enden der Feldwicklungen 8 verbunden.

Der Leerlaufdrehsteller 1 hat einen Geber 27 zur Bestimmung der wirklichen Drehstellung der Welle 11. Der Geber 27 kann im Gehäuse 12 am dem Rotor abgewandten Ende 28 der Welle 11 gegenüberliegend angeordnet sein oder - wie gestrichelt dargestellt ist - gegenüber dem freien Rand 29 der Wand 17 liegen oder an einer anderen gut zugänglichen Stelle am Rotor 9 oder dessen Welle 11 angeordnet sein. Insbesondere eignet sich auch jede Stelle an der Gehäusekappe 22, die gegenüber der Wand 17 liegt. Beispielsweise kann die Gehäusekappe 22 mit einer Bohrung versehen werden, in die von außen ein Geber einsetzbar ist, der Marken an der Wand 17 antastet. Der Geber 27 kann als optischer, magnetischer oder elektrischer Geber ausgebildet sein und tastet entsprechende optische, magnetische, mechanische oder elektrisch wirksame Marken 30 am Rotor 9 oder dessen Welle 11 ab. Insbesondere kann der Geber 27 als Wirbelstromgeber oder als Potentiometer ausgebildet sein. Die optischen Marken können beispielsweise Strichcodes sein. Die elektrischen Signale des Gebers 27 werden über zugeordnete Anschlußleitungen 32 (31) z.B. zu den Steckern 26 oder anderen Anschlüssen nach außen übertragen. Die Signale sind dann auf eine elektronische Motorsteuerung aufschaltbar, die die Drehstellung des Drosselorgans kontinuierlich überwacht und nachstellt.

## Patentansprüche

1. Leerlaufdrehsteller zur Steuerung eines Drosselquerschnitts in einer Verbrennungsluft führenden Leitung einer Brennkraftmaschine, mit einem kollektorlosen Stellmotor mit einem gehäusefesten Stator und einem drehbarem Rotor, der an einer Welle eines eine Steueröffnung mehr oder weniger öffnenden Drosselorgans befestigt ist, dadurch gekennzeichnet, daß der Rotor (9) des Stellmotors (2) eine becherförmige Gestalt mit einem Boden (16) und einer zylindermantelförmigen Wand (17) aufweist und der Stator (7) mit seinen Feldwicklungen (8) innerhalb des Rotors (9) angeordnet ist, wobei der Stator (7) nur einseitig mit dem dem Boden (16) des becherförmigen Rotors (9) entgegengesetzten Ende seiner Achse (20) an einer Gehäusekappe (22) befestigt ist.

2. Leerlaufdrehsteller nach Anspruch 1, dadurch gekennzeichnet, daß der Rotor (9) an der Innenseite seiner zylindermantelförmigen Wand (17) Permanentmagnetsegmente (10) trägt.

3. Leerlaufdrehsteller nach Anspruch 1 oder 2, dadurch gekennzeichnet, daß der becherförmige Rotor (9) zentrisch mit einer Welle (11) verbunden ist, an der auch das Drosselorgan (3) des Drehstellers (1) befestigt ist.

4. Leerlaufdrehsteller nach einem der vorhergehenden Ansprüche, dadurch gekennzeichnet, daß dem Rotor (9) oder dessen Welle (11) gegenüberliegend ein Geber (27) zur Bestimmung der Drehstellung der Welle (11) und damit des Drosselorgans (3) angeordnet ist.

5. Leerlaufdrehsteller nach einem der vorhergehenden Ansprüche, dadurch gekennzeichnet, daß der Geber (27) gegenüber dem dem Rotor (9) abgewandten Ende (28) der Welle (11) im Gehäuse (12) angeordnet ist.

6. Leerlaufdrehsteller nach einem der vorhergehenden Ansprüche, dadurch gekennzeichnet, daß der Geber (27) gegenüber dem freien Rand (29) des becherförmigen Rotors (9) an der Gehäusekappe (22) angeordnet ist.

7. Leerlaufdrehsteller nach einem der vorhergehenden Ansprüche, dadurch gekennzeichnet, daß der Geber (27) gegenüber der zylindermantelförmigen Wand (17) des Rotors (9) an der Gehäusekappe (22) angeordnet ist.

8. Leerlaufdrehsteller nach einem der vorhergehenden Ansprüche, dadurch gekennzeichnet, daß der Geber (27) optische oder magnetische Marken (30) am Rotor (9) oder der Welle (11) abtastet.

9. Leerlaufdrehsteller nach einem der vorhergehenden Ansprüche, dadurch gekennzeichnet, daß der Geber (27) mechanische oder elektrisch wirksame Marken (30) am Rotor (9) oder der Welle (11) abtastet.

10. Leerlaufdrehsteller nach einem der vorhergehenden Ansprüche, dadurch gekennzeichnet, daß der Geber (27) zur Bestimmung der Drehstellung der Welle (11) aus einem Potentiometer besteht.

## Claims

1. Idle speed stabilizer for controlling a throttle cross-section in a line, conducting combustion air, of an internal-combustion engine, having a collectorless pilot motor with a stator fixed in the housing and a rotatable rotor which is fixed to a shaft of a restrictor member which more or less opens a controlled opening, characterized in that the rotor (9) of the pilot motor (2) has a cup-shaped configuration with a base (16) and a wall (17) in the shape of a cylinder envelope, and the stator (7) is arranged with its field windings (8) inside the rotor (9), the stator (7) being fixed only at one end with the aid of the end of its axis (20) which is opposite the base (16) of the cup-shaped rotor (9) to a housing cap (22).

2. Idle speed stabilizer according to Claim 1, characterized in that the rotor (9) carries permanent magnet segments (10) on the inside of its wall (17) in the shape of a cylinder envelope.

3. Idle speed stabilizer according to Claim 1 or 2, characterized in that the cup-shaped rotor (9) is connected centrally to a shaft (11) to which the restrictor member (3) of the stabilizer (1) is also fixed.

4. Idle speed stabilizer according to one of the preceding claims, characterized in that a sensor (27) for determining the rotary position of the shaft (11), and thus of the restrictor member (3), is arranged opposite the rotor (9) or the shaft (11) thereof.

5. Idle speed stabilizer according to one of the preceding claims, characterized in that the sensor (27) is arranged opposite the end (28), averted from the rotor (9), of the shaft (11) in the housing (12).

6. Idle speed stabilizer according to one of the preceding claims, characterized in that the sensor (27) is arranged opposite the free edge (29) of the cup-shaped rotor (9) on the housing cap (22).

7. Idle speed stabilizer according to one of the preceding claims, characterized in that the sensor (27) is arranged opposite the wall (17), in the shape of a cylinder envelope, of the rotor (9) on the housing cap (22).

8. Idle speed stabilizer according to one of the preceding claims, characterized in that the sensor (27) scans optical or magnetic marks (30) on the rotor (9) or the shaft (11).

9. Idle speed stabilizer according to one of the preceding claims, characterized in that the sensor (27) scans mechanical or electrically active marks (30) on the rotor (9) or the shaft (11).

10. Idle speed stabilizer according to one of the preceding claims, characterized in that for the purpose of determining the rotary position of the shaft (11), the sensor (27) consists of a potentiometer.

## Revendications

1. Actuateur rotatif pour ralenti servant à commander une section transversale d'étranglement dans une conduite d'un moteur à combustion interne faisant passer l'air carburant, avec un servomoteur sans collecteur avec un stator solidaire du boîtier et un rotor qui peut tourner, fixé sur un arbre d'un organe d'étranglement qui ouvre plus ou moins un orifice de commande, caractérisé en ce que le rotor (9) du servomoteur (2) présente une configuration en forme de coupe avec un fond (16) et une paroi (17) en forme d'enveloppe cylindrique et en ce que le stator (7) est disposé avec ses enroulements d'excitation (8) à l'intérieur du rotor (9), le stator (7) n'étant fixé que d'un seul côté à l'extrémité, située à l'opposé du fond (16) du rotor en forme de coupe (9), de son axe (20) sur un chapeau de boîtier (22).

2. Actuateur rotatif pour ralenti selon la revendication 1, caractérisé en ce que le rotor (9) porte des segments d'aimants permanents (10) sur le côté interne de sa paroi (17) en forme d'enveloppe cylindrique.

3. Actuateur rotatif pour ralenti selon la revendication 1 ou 2, caractérisé en ce que le rotor en forme de coupe (9) est relié au centre à un arbre (11) sur lequel est aussi fixé l'organe d'étranglement (3) de l'actuateur rotatif (1).

4. Actuateur rotatif pour ralenti selon l'une des revendications précédentes, caractérisé en ce que l'on dispose un capteur (27) en regard du rotor (9) ou de son arbre (11) pour déterminer la position en rotation de l'arbre (11) et de cette façon de l'organe d'étranglement (3).

5. Actuateur rotatif pour ralenti selon l'une des revendications précédentes, caractérisé en ce que le capteur (27) est disposé en regard de l'extrémité (28) de l'arbre (11) dans le boîtier (12), l'extrémité (28) est tournée à l'opposé du rotor (9).

6. Actuateur rotatif pour ralenti selon l'une des revendications précédentes, caractérisé en ce que le capteur (27) est disposé en regard de l'extrémité libre (29) du rotor en forme de coupe (9) sur le chapeau de boîtier (22).

7. Actuateur rotatif pour ralenti selon l'une des revendications précédentes, caractérisé en ce que le capteur (27) est disposé en regard de la paroi en forme d'enveloppe cylindrique (17) du rotor (9) sur le chapeau de boîtier (22).

8. Actuateur rotatif pour ralenti selon l'une des revendications précédentes, caractérisé en ce que le capteur (27) détecte sur le rotor (9) ou l'arbre (11) des marquages optiques ou magnétiques (30).

9. Actuateur rotatif pour ralenti selon l'une des revendications précédentes, caractérisé en ce que le capteur (27) détecte des marquages (30) agissant de façon mécanique ou électrique sur le rotor (9) ou l'arbre (11).

10. Actuateur rotatif pour ralenti selon l'une des revendications précédentes, caractérisé en ce que le détecteur (27) consiste, pour déterminer la position en rotation de l'arbre (11), en un potentiomètre.
